# EUROPÄISCHE PATENTSCHRIFT

(11) **EP 0 256 329 B1**
(45) Veröffentlichungstag und Bekanntmachung des Hinweises auf die Patenterteilung: **27.02.1991**
(21) Anmeldenummer: 87110494.9
(22) Anmeldetag: 20.07.1987
(51) Int. Cl.: H01F 27/30, H01F 27/28

(54) **Unterspannungswicklung für luftgekühlte, giessharzisolierte Verteilungstransformatoren**
Low-voltage winding for air-cooled resin-insulated distribution transformers
Enroulement basse tension pour transformateurs de distribution refroidis par air et isolés par une résine

(30) Priorität: 31.07.1986 DE 3625866
(43) Veröffentlichungstag der Anmeldung: 24.02.1988
(73) Patentinhaber: SIEMENS AKTIENGESELLSCHAFT, 80333 München (DE)
(72) Erfinder: Alber, Freidrich, Dipl.-Ing. (FH), D-7316 Köngen (DE); Seeliger, Klaus, D-7315 Weilheim/T. (DE); Bendel, Wolfgang, D-7250 Leonberg (DE); Link, Rudolf, D-7311 Bissingen/T (DE); Dedelmahr, Rudolf, D-7447 Aichtal (DE); Altmann, Gerhard, Dipl.-Ing., D-7312 Kirchheim/T. (DE); Weiss, Siegfried, Dipl.-Ing. (FH), D-7311 Bissingen (DE)

(56) Entgegenhaltungen:
- DE-A- 2 246 235
- DE-C- 932 975
- FR-E- 68 064
- US-A- 3 548 355
- PATENT ABSTRACTS OF JAPAN, Band 10, Nr. 217 (E-423)[2273], 29. Juli 1986; & JP-A-61 54 606 (TOSHIBA CORP.) 18-03-1986
- PATENT ABSTRACTS OF JAPAN, Band 9, Nr. 201 (E-336)[1924], 17. August 1985; & JP-A-60 66 412 (TOSHIBA K.K.) 16-04-1985

## Beschreibung

Die Erfindung betrifft eine Unterspannungswicklung für luftgekühlte gießharzisolierte Verteilungstransformatoren,
wobei ein als Wickelleiter dienendes Blechband mit einer der axialen Wicklungslänge gleichen Breite spiralig mit allseitig überstehenden Zwischenlagen aus Kunststofffolie oder harzgetränktem Gewebe aufgewickelt ist, wobei an die Stirnseiten des so gebildeten Wickels je ein Gießharzring angegossen ist und wobei über die volle Breite des Blechbandes an dieses angeschweißte Ausleitungen aus Leiterschienen mit Rechteckquerschnitt mit ihrer Breitseite an den Wickel angeklebt sind.

Derartige Unterspannungswicklungen sind beispielsweise in Wicklungsanordnungen von luftgekühlten Transformatoren gemäß DE-OS 22 46 235 vorgesehen. Dabei dienen die Angüsse auf den ringförmigen Stirnflächen der Unterspannungswicklungen, zu deren feuchtigkeitsdichtem und elektrisch isolierenden Abschluß. Hierzu werden bisher üblicherweise peroxidisch härtende ungesättigte Polyesterharze verwendet.

Als Wicklungsausleitung dienen in derartigen Unterspannungswicklungen Leiterschienen, die meist unter Verwendung von vorimprägnierten Streifen bei der Wärmebe handlung der bereits die Gießharzringe tragenden Unterspannungswicklung mit dem Wicklungskörper verklebt werden. Diese Klebstelle hat nicht nur einfache Haltefunktionen während der Montage und im Betrieb zu erfüllen, sondern muß auch den mehr oder weniger oft auftretenden Kurzschlußkräften standhalten.

Kurzschlußströme verursachen für die üblicherweise innen angeordnete Unterspannungswicklung Kräfte, die in Richtung auf den Eisenkern wirken. Diese Kräfte belasten insbesondere auch innerhalb der Wicklungsröhre angeordnete stromführende Leiterschienen. Mit zunehmender Nennleistung der Verteilungstransformatoren wird der Abstand zwischen der von einem Kurzschluß verursachten Kraft und der diese aufnehmenden durch die Klebverbindung maximal erreichbaren Haltekraft immer kleiner. Dadurch wird in unerwünschter Weise die ausführbare Nennleistung begrenzt.

Der Erfindung liegt daher die Aufgabe zugrunde, die Befestigung der Leiterschienen der Ausleitungen der Unterspannungswicklungen bei Verteilungstransformatoren so zu verbessern, daß die Haltekraft der Leiterschienen auch bei größeren Nennleistungen mit Sicherheit ausreichend groß ausführbar ist.

Diese Aufgabe wird durch die Merkmale des Patentanspruchs 1 gelöst.

Nach vorteilhaften Ausgestaltungen der Erfindung ist vorgesehen, daß die Anker aus metallischem Werkstoff bestehen und zur Armierung des Gießharzringes Glasfasergewebe dient und daß je Verankerung zwei zueinander spiegelbildlich in einer rechtwinklig zur Wickelachse liegenden Ebene vorgesehene Metallbolzen dienen, die sich jeweils in der Leiterschiene über einen gestauchten Kopf und in dem Gießharzring über eine Abwinklung abstützen.

Nach zweckmäßigen Weiterbildungen der Erfindung sind jeweils zu derselben Verankerung gehörende Anker durch das gleichzeitig zur Armierung des Gießharzringes dienende Glasfasergewebe in Umfangsrichtung miteinander verbunden oder sind die jeweils zu derselben Verankerung gehörenden Anker durch eine von einer Vielzahl von Löchern durchsetzte Ankerplatte gekoppelt. Weiterhin ist es insbesondere bei sehr großen Nennleistungen zweckmäßig, die mechanische Verspannung zwischen den Ankern und der von ihnen gehaltenen Leiterschiene nach dem Aushärten des Gießharzringes, beispielsweise über von den Ankern getragene Gewindemuttern, einzustellen.

Erfindungsgemäß gestaltete Unterspannungswicklungen sind sehr vorteilhaft, weil die mechanische Festigkeit der Verbindung zwischen der Wicklungsröhre und der als Ausleitung dienenden Leiterschiene beliebig groß ausführbar ist, so daß die Formstabilität der Wicklungsröhre selbst die Grenzbelastung im Kurzschlußfall bestimmt. Dabei wird die Festigkeitsverbesserung ohne Vergrößerung des Raumbedarfs und ohne Verschlechterung der elektrischen Festigkeit erreicht.

Ein Ausführungsbeispiel der Erfindung wird anhand einer Zeichnung näher erläutert. Im einzelnen zeigen:
FIG 1 Ansicht und Halbschnitt von einem Gießharztransformator.
FIG 2 einen achsparallelen Querschnitt durch eine Unterspannungswicklung in größerem Maßstab und
FIG 3 einen Schnitt entlang der Linie III-III in FIG 2 ebenfalls in größerem Maßstab.

Einander entsprechende Teile sind in allen Figuren mit den gleichen Bezugszeichen versehen.

Ein aus Blechlamellen zusammengesetzter Eisenkern 1 mit Jochen 2 wird durch Bandagen 3 zusammengehalten. Die Joche 2 werden außerdem durch Jochpreßbalken 4 zusammengehalten, die gleichzeitig axiale Einspannkräfte einer Unterspannungswicklung 5 sowie einer Oberspannungswicklung 6 auf an dem Eisenkern anliegende Zugdeckplatten 7 übertragen. Die Jochpreßbalken 4 am unteren Joch 6 tragen Winkel 8, die Teil eines Fahrgestelles 9 mit Rollen 10 sind.

Die Unterspannungswicklung 5 und die Oberspannungswicklung 6 sind zwischen ihnen gemeinsamen Preßklötzen eingespannt, wobei die erforderliche Spannkraft durch sich am an dem äußeren Joch 2 abstützende Preßelemente 13 eingestellt ist. Die Preßklötze 11 sind mit elastischen, gegenüber der Zeichnungsebene um etwa 45° verdrehten Auflagen 12 versehen, die gleichzeitig Fertigungstoleranzen der Unterspannungswicklung 5 sowie der Oberspannungswicklung 6 ausgleichen und die Wicklungen schwingungstechnisch von dem Eisenkern 1 und den Jochen 2 entkoppeln.

Die Oberspannungswicklung 6 ist vollständig in Gießharz eingehüllt und besteht aus elektrisch in Reihe geschalteten nicht näher bezeichneten Spulen. Die Oberspannungswicklungen 6 der drei Phasen des gleichen Transformators sind durch Schaltleisten 14, vorzugsweise in einer Dreiecksschaltung, miteinander verbunden.

Die Unterspannungswicklung 5 besteht im wesentlichen aus einem spiralig aufgewickelten Bandwerkstoff 15, dessen Breite annähernd gleich der Länge der Eisenkernschenkel in Achsrichtung ist. Zur elektrischen Isolierung der aufeinanderliegenden Windungen dient eine Folie 16, die etwas breiter ist als der Bandwerkstoff 15 und demzufolge an beiden Enden des Wickels in Achsrichtung etwas vorsteht.

Der Wickel aus dem Bandwerktoff 15 und der Folie 16 ist auf seinen ringförmigen Stirnseiten mit je einem angegossenen Gießharzring 17 versehen. Jeder dieser Gießharzringe 17 versiegelt die von ihm abgedeckte Wicklungsstirnfläche und schützt gleichzeitig die von ihm umhüllten Ränder der Folie 16 vor mechanischen Beschädigungen.

Die Enden des Wickelleiters aus dem Blechband 15 sind über ihre gesamte Breite mit als Ausleitung dienenden Leiterschienen 18 verschweißt, von denen jedoch nur die innerhalb der Unterspannungswicklung 5 liegende dargestellt ist. Die Leiterschiene 18 erstreckt sich nach unten bis an den unteren Rand des Gießharzringes 17 und ist oben aus der Wicklung heraus- und durch Abbiegungen seitlich vom oberen Joch 2 weggeführt. Das obere freie Ende der Leiterschiene 18 ist in nicht dargestellter Art und Weise mit Bohrungen versehen und dient zum Anschluß der Unterspannungswicklung 5 an ein ebenfalls nicht dargestelltes Niederspannungsversorgungsnetz.

Die Leiterschiene 18 weist jeweils in Höhe der Gießharzringe 17 zwei Löcher auf, die von je einem Anker 19 durchgesetzt sind. Die jeweils in die Gießharzringe 17 hineinragenden Enden der Anker 19 sind um etwa 90° abgebogen und sorgen so zusammen mit den innerhalb der Leiterschienen 18 kegelförmig gestauchten Köpfen der Anker 19 für eine formschlüssige Verbindung zwischen den sie tragenden Teilen. Die Leiterschiene 18 ist darüber hinaus in nicht dargestellter Art und Weise sowohl mit den Gießharzringen 17 als auch mit dem Wickel aus dem Blechband 15 und der Kunststoffolie 16 verklebt. Zur besseren Ausnutzung der mechanischen Festigkeit der Gießharzringe 17 sind diese im Bereich der Anker 19 durch eine Armierung 20, vorzugsweise aus Glasfasergewebe, verstärkt. Dabei werden durch die Armierung 20 insbesondere auch zwischen den Ankern 19 auftretende Zugkräfte aufgenommen.

Bei besonders großen Belastungen ist es zweckmäßig, die im Bereich der Gießharzringe 17 umgebogenen und paarweise angeordneten in Umfangsrichtung durch die Armierung 20 zusammengehaltenen Anker 19 durch nicht dargestellte, von einer perforierten in Umfangsrichtung innerhalb der Gießharzringe 17 angeordneten Platte gehaltenen Bolzen zu ersetzen, deren die Leiterschienen 18 durchdringende Enden mit Gewinde versehen sind, das über ebenfalls nichtdargestellte Muttern ein Nachstellen der Anpreßkraft der Leiterschiene 18 gegen die Gießharzringe 17 gestattet.

## Patentansprüche

1. Unterspannungswicklung für luftgekühlte gießharzisolierte Verteilungstransformatoren
- wobei ein als Wickelleiter dienendes Blechband (15) mit einer der axialen Wicklungslänge gleichen Breite spiralig mit allseitig überstehenden Zwischenlagen aus Kunststoffolie oder harzgetränktem Gewebe (16) aufgewickelt ist, dadurch gekennzeichnet, daß
- an die Stirnseiten des so gebildeten Wickels je ein Gießharzring (17) angegossen ist und
- wobei über die volle Breite des Blechbandes (15) an dieses angeschweißte Ausleitungen aus Leiterschienen (18) mit Rechteckquerschnitt mit ihrer Breitseite an den Wickel angeklebt sind und
- daß mindestens die innerhalb der Wicklungsröhre (5) wie sie beim Wickeln des Blechbandes (15) gebildet wird liegende Ausleitung mindestens an ihrem aus dem Wikkel herausgeführten Ende über Anker (19) in den benachbarten Gießharzring (17) eingreift und
- daß der Gießharzring (17) mindestens im Bereich jedes Ankers (19) armiert (20) ist.

2. Unterspannungswicklung nach Anspruch 1, **dadurch gekennzeichnet,** daß die Anker (19) aus metallischem Werkstoff bestehen und daß zur Armierung (20) des Gießharzringes (17) Glasfasergewebe dient.

3. Unterspannungswicklung nach Anspruch 1 oder 2, **dadurch gekennzeichnet**, daß je Verankerung zwei zueinander spiegelbildlich in einer rechtwinklig zur Wickelachse liegenden Ebene vorgesehene Metallbolzen als Anker (19) dienen, die sich jeweils in der Leiterschiene (18) über einen gestauch ten Kopf und in dem Gießharzring (17) über eine Abwinklung abstützen.

4. Unterspannungswicklung nach einem der Ansprüche 1 bis 3, **dadurch gekennzeichnet**, daß jeweils zu derselben Verankerung gehörende Anker (19) durch das gleichzeitig zur Armierung (20) des Gießharzringes (17) dienende Glasfasergewebe in Umfangsrichtung miteinander verbunden sind.

5. Unterspannungswicklung nach einem der Ansprüche 1 bis 3, **dadurch gekennzeichnet**, daß jeweils zu derselben Verankerung gehörende Anker (19) durch eine von einer Vielzahl von Löchern durchsetzte Ankerplatte miteinander verbunden sind.

6. Unterspannungswicklung nach einem der Ansprüche 1 bis 5, **dadurch gekennzeichnet**, daß die mechanische Verspannung zwischen den Ankern (19) und der von ihnen gehaltenen Leiterschiene (18) nach dem Aushärten des Gießharzringes (17) einstellbar ist.

7. Unterspannungswicklung nach Anspruch 6, **da****durch gekennzeichnet,** daß die Einstellung dieser mechanischen Verspannung über von den die Leiterschiene (18) durchsetzende Enden der Anker (19) getragene Gewindemuttern erfolgt.

## Claims

1. Low voltage winding for air-cooled cast-resin-insulated distribution transformers
- wherein a sheet metal strip (15) serving as the winding conductor, the width of which is the same as the axial winding length, is wound on spirally with separating layers made of plastic foil or resin-impregnated fabric (16) protruding on all sides, characterised in that
- a cast-resin ring (17) is moulded to each of the end faces of the winding thus formed, and
- wherein terminal leads, welded to the sheet metal strip (15) over its entire width, from conductor bars (18) with a rectangular cross-section are adhesively affixed on their wide side to the winding, and
- in that at least the terminal lead lying inside the winding cylinder (5), formed when the sheet metal strip (15) is wound, engages via anchors (19) into the adjacent cast-resin ring (17) at least at its end guided out of the winding, and
- in that the cast-resin ring (17) is reinforced (20) at least in the area of each anchor (19).

2. Low voltage winding according to claim 1, characterised in that the anchors (19) are composed of metallic material and in that glass fibre fabric serves as reinforcement (20) for the cast-resin ring (17).

3. Low voltage winding according to claim 1 or 2, characterised in that for each anchoring arrangement, two metal bolts, provided in mirror-inverted relation to one another in a plane lying at right angles to the winding axis, serve as anchors (19), each of these being supported in the conductor bar (18) by way of an upset head and in the cast-resin ring (17) by way of a bend.

4. Low voltage winding according to one of claims 1 to 3, characterised in that the anchors (19) which belong in each case to the same anchoring arrangement are interconnected in the peripheral direction by the glass fibre fabric which simultaneously serves as reinforcement (20) for the cast-resin ring (17).

5. Low voltage winding according to one of claims 1 to 3, characterised in that the anchors (19) which belong in each case to the same anchoring arrangement are interconnected by an anchor plate penetrated by a plurality of holes.

6. Low voltage winding according to one of claims 1 to 5, characterised in that the mechanical bracing between the anchors (19) and the conductor bar (18) held by them is adjustable when the cast-resin ring (17) has hardened.

7. Low voltage winding according to claim 6, characterised in that the adjustment of this mechanical bracing is implemented by way of threaded nuts carried by the ends of the anchors (19) that pass through the conductor bar (18).

## Revendications

1. Enroulement basse tension pour des transformateurs de distribution refroidis par air et isolés par une résine de moulage, et dans lequel
- une bande de tôle (15) utilisée comme conducteur bobiné et possédant une largeur égale à la longueur axiale de l'enroulement, est enroulée en spirale avec des couches intercalaires, qui font saillie de tous côtés et sont constituées par une feuille de matière plastique ou un tissu (16) imprégné d'une résine,
caractérisé en ce que
- respectivement un anneau (17) formé d'une résine de moulage est coulé sur les faces frontales de l'enroulement ainsi formé, et
- des conducteurs de sortie, soudés à la bande de tôle (15) et constitués par des barres conductrices (18) possédant une section transversale rectangulaire, sont collés par leur côté large sur l'enroulement, et ce sur toute la largeur de la bande de tôle, et
- qu'au moins le conducteur de sortie, qui est situé à l'intérieur du tube d'enroulement (5) tel qu'il est formé lors de l'enroulement de la bande de tôle (15), s'accroche, au moins au niveau de son extrémité ressortie hors de l'enroulement, par l'intermédiaire d'éléments d'ancrage (19) dans l'anneau voisin (17) formé par la résine de moulage, et
- que l'anneau (17) formé par la résine de moulage est armé (20) au moins dans la zone de chaque élément d'ancrage (19).

2. Enroulement basse tension suivant la revendication 1, caractérisé en ce que les éléments d'ancrage (19) sont formés d'un matériau métallique et que pour former l'armature (20) de l'anneau (17) formé par la résine de moulage, on utilise un tissu formé de fibres de verre.

3. Enroulement basse tension suivant la revendication 1 ou 2, caractérisé par le fait que, pour chaque ancrage, on utilise comme éléments d'ancrage (19), des boulons métalliques qui sont prévus symétriquement dans un plan perpendiculaire à l'axe d'enroulement et prennent appui respectivement dans la barre conductrice (18) par une tête noyée et prennent appui dans l'anneau (17) formé par la résine de moulage, par une partie coudée-

4. Enroulement basse tension suivant l'une des revendications 1 à 3, caractérisé par le fait que des éléments d'ancrage (19) appartenant respectivement au même ancrage sont reliés entre eux, dans la direction circonférentielle, par le tissu formé de fibres de verre servant simultanément à former l'armature (20) de l'anneau (17) formé par la résine de moulage.

5. Enroulement basse tension suivant l'une des revendications 1 à 3, caractérisé par le fait que respectivement des éléments d'armature (19) appartenant au même ancrage sont reliés entre eux par une plaque d'ancrage traversée par une multiplicité de trous.

6. Enroulement basse tension suivant l'une des revendications 1 à 5, caractérisé par le fait que le serrage mécanique entre les éléments d'ancrage (19) et la barre conductrice (18) maintenue par ces éléments d'ancrage peut être réglée après durcissement de l'anneau (17) formé par la résine de moulage.

7. Enroulement basse tension suivant la revendication 6, caractérisé par le fait que le réglage de ce serrage mécanique est réalisé par l'intermédiaire des écrous portés par les extrémités, qui traversent la barre conductrice (l8), des éléments d'ancrage (19).
